# EUROPÄISCHE PATENTSCHRIFT

(11) **EP 1 342 011 B1**
(45) Veröffentlichungstag und Bekanntmachung des Hinweises auf die Patenterteilung: **11.10.2006**
(21) Anmeldenummer: 01995604.4
(22) Anmeldetag: 10.12.2001
(51) Int. Cl.: F04B 43/12, A61M 1/10

(54) **PERISTALTISCHE SCHLAUCHPUMPE**
PERISTALTIC HOSE PUMP
POMPE TUBULAIRE PERISTALTIQUE

(30) Priorität: 12.12.2000 DE 10062600
(43) Veröffentlichungstag der Anmeldung: 10.09.2003
(73) Patentinhaber: W.O.M. World of Medicine AG, 96337 Ludwigsstadt (DE)
(72) Erfinder: HASER, Christian, 14532 Stahnsdorf (DE); ZENTNER, Peter, 10961 Berlin (DE)
(74) Vertreter: Jungblut, Bernhard Jakob
(86) Internationale Anmeldenummer: PCT/DE2001/004725
(87) Internationale Veröffentlichungsnummer: WO 2002/048549

(56) Entgegenhaltungen:
- DE-U- 8 504 221
- GB-A- 1 344 825
- US-A- 3 447 478
- US-A- 4 138 205

## Beschreibung

### Gebiet der Erfindung

Die Erfindung bezieht sich auf eine peristaltische Schlauchpumpe mit einem um eine Rollenraddrehachse drehbaren Rollenrad mit auf dem Rollenrad angebrachten Rollen, wobei die Rollen auf einer Kreisbahn mit einem bestimmten, auf die Rollenraddrehachse bezogenen Radius abrollen, und mit einem Andruckbügel mit einer Stützfläche, wobei die Stützfläche entlang einer Kreisbahn bestimmten Radius um die Drehachse des Rollenrades verläuft und wobei zwischen der Stützfläche und den Rollen des Rollenrades ein flexibler Schlauch einlegbar ist.

### Stand der Technik

Eine peristaltische Schlauchpumpe des eingangs genannten Aufbaus ist aus dem DE-G 83 29 579 vorbekannt. Hierbei ist der Andruckbügel durch ein verformbares Band gebildet, das an einem Ende fest eingespannt und am anderen Ende in seiner Achsrichtung verstellbar gehalten ist, wodurch eine Anpassung an unterschiedliche Schlauchdurchmesser ermöglicht wird. Das aus einem metallischen Werkstoff, aus Kunststoff oder aus einem Gewebe bestehende Band hat demnm Nachteil einer zu hohen Elastizität. Ferner wird das elastische Band über die Rollen gespannt und verläuft zwischen den Rollen jeweils gerade, wodurch der im flexiblen Schlauch gebildete Flüssigkeits-Förderraum verringert wird, so daß die transportierte Fördermenge und damit die Förderleistung relativ gering sind.

Um mit peristaltischen Schlauchpumpen hohe Drücke und Förderleistungen zu erzielen und eine exakte Abklemmung des Schlauches zwischen den Rollen des Rollenrades und dem Andruckbügel zu erreichen, ist aus der Praxis ferner eine peristaltische Schlauchpumpe mit einem starren Andruckbügel bekannt. Hierbei werden Präzisionsschläuche mit kleinen Toleranzen eingesetzt und die mechanischen Teile mit hoher Präzision gefertigt und montiert. Dennoch treten Fehler durch Schlauchtoleranzen und durch Fertigungs- und Montagetoleranzen der mechanischen Teile auf. Da somit Toleranzen nicht gänzlich ausgeschlossen werden können, wird zu deren Ausgleich der starre Andruckbügel mit einer Feder an das Rollenrad gedrückt, wie es z.B. bei Arthroskopiepumpen der Firmen Stryker, Arthrex und FMS bekannt ist. Nachteilig hierbei ist, daß die eingebrachte Federkraft gerichtet ist und den Schlauch nur bei der Rollenstellung in der Kraftrichtungslinie exakt abdrückt. Bei allen anderen Stellungen der Rolle wird immer nur eine Komponente der Federkraft wirksam. Bei der 90°-Stellung der Rolle zur Federkraftrichtung ist diese Komponente gleich Null. Dadurch ist nur ein eingeschränkter Toleranzausgleich möglich. Es können keine hohen Drücke für große Förderleistungen erzeugt werden.

Aus dem DE-G 85 04 221 ist eine peristaltische Schlauchpumpe mit einem starren Andrückbügel bekannt.

### Technisches Problem der Erfindung

Der Erfindung liegt von daher das technische Problem zugrunde, eine peristaltische Schlauchpumpe mit verbessertem Förderdruck bereit zu stellen, und zwar insbesondere auch bei ebenfalls verbesserten Förderleistungen.

### Grundzüge der Erfindung und bevorzugte Ausführungsformen

Zu Lösung dieser Aufgabe sieht die Erfindung vor, daß die Stützfläche aus einem elastisch verformbaren Kunststoff gebildet ist und daß der Andruckbügel mit der Maßgabe vorgeformt ist, daß der Verlauf der Stützfläche im entlasteten Zustand des Andruckbügels im wesentlichen dem Verlauf der Stützfläche im gespannten Zustand entspricht. Hierdurch wird eine gleichbleibende Abklemmung des Schlauches zwischen Rolle und Andruckbügel in jeder Stellung der Rolle zum Andruckbügel erreicht. Bei der Umlaufbewegung des Rollenrades läuft die elastische Deformation (Vorspannung) mit der Rolle durch den Andruckbügel, so daß die Klemmkraft immer senkrecht zur Rolle eingebracht wird. Damit können größere Schlauch-, Fertigungs- und Montagetoleranzen ausgeglichen werden, womit erhebliche Kosten bei der Herstellung der Schlauchpumpe eingespart werden. Im Vergleich zu einem starren Andruckbügel können - je nach konstruktiver Gestaltung der elastisch verformbaren Stützfläche des Andruckbügels - die erzielbaren Drücke und Förderleistungen um mindestens 50% gesteigert werden. Es können Förderleistungen von mehr als 2 l/min bis über 3 l/min erreicht werden. Der entlastete Zustand entspricht einer Montageposition des Andruckbügels, in welcher ein Schlauch einlegbar ist. Der gespannte Zustand entspricht einer Betriebsposition, in welcher die Stützfläche gegenüber der Montageposition in Richtungen zur Rollenraddrehachse bewegt ist, wobei der Schlauch zwischen Rollen und Stützfläche geklemmt wird. Dabei ist der Spannbügel in beiden Positionen im Bereich seiner beiden Enden gelagert bzw. fixiert und dazwischen frei verlaufend, i.e. wird nicht durch weitere Bauelemente gestützt.

Beim Stand der Technik nach DE-G 83 29 579 wird das elastische Band über die Rollen gespannt und verläuft zwischen den Rollen jeweils gerade, wodurch der im flexiblen Schlauch enthaltene Flüssigkeits-Förderraum verringert wird, so daß die transportierte Fördermenge und damit die Förderleistung relativ gering sind. Der starre, über eine Feder an das Rollenrad gedrückte Andruckbügel drückt den Schlauch dagegen nur in der Rollenstellung in der Kraftrichtungslinie der Federkraft exakt ab, so daß keine hohen Drücke für große Förderleistungen erzeugt werden können. Mit der erfindungsgemäßen Schlauchpumpe wird demgegenüber erreicht, daß zwischen jeweils zwei Rollen genügend Raum vorhanden ist, um die Flüssigkeit zu transportieren, und daß gleichzeitig hohe Drücke bei großer Förderleistung erzielbar sind. Die Erfindung behebt somit die den vorbekannten Schlauchpumpen anhaftenden Nachteile.

In einer Ausführungsform besteht der Andruckbügel aus starrem, metallischen Werkstoff und ist mit der Stützfläche aus dem elastisch verformbaren Kunststoff versehen. In einer weiteren Ausführungsform ist der Andruckbügel insgesamt aus dem elastisch verformbaren Kunststoff gebildet. Der Kunststoff ist in bevorzugter Weise Polyoxymethylen (POM). Dadurch wird der Andruckbügel aus Materialien mit großer Elastizität gefertigt und kann konstruktiv so gestaltet werden, daß er beim Schließen durch eine Eigenverformung mit einer Vorspannung den Schlauch auf den Rollen abklemmt. Bei der Bewegung des Rollenrades läuft die elastische Deformation (Vorspannung) mit der Rolle durch den Andrückbügel.

Weitere vorteilhafte Ausgestaltungen der Erfindung ergeben sich aus den weiteren Unteransprüchen. Hierbei wird insbesondere auf die Spannvorrichtung gemäß Unteranspruch 8 hingewiesen. Diese spannt den Andruckbügel gleichzeitig mit dem Schließen der Schlauchpumpe, so daß die Bedienungsperson mit ihren Fingern nicht zwischen Rollen und Andruckbügel im gespannten Zustand gelangen kann.

### Ausführungsbeispiele

Die Erfindung ist nachfolgend anhand einer in den Zeichnungen dargestellten Ausführungsformen näher erläutert. Es zeigen:
- Fig. 1:: die perspektivische Darstellung der Frontplatte des Gerätehäuses für zwei peristaltische Schlauchpumpen ohne eingelegte flexible Schläuche, wobei die linke Schlauchpumpe geöffnet und die rechte Schlauchpumpe geschlossen ist,
- Fig. 2:: eine perspektivische Darstellung auf die Frontplatte gemäß Fig. 1 ohne die Darstellung der Verschlußdeckel jeder Schlauchpumpe,
- Fig. 3:: die Draufsicht auf die Darstellung nach Fig. 2 mit einem eingelegten Schlauch,
- Fig. 4:: die perspektivische Frontansicht auf den Andruckbügel einer Schlauchpumpe und
- Fig. 5:: die perspektivische Rückansicht auf den Andrückbügel mit Klemmscheibe.

Die Fig. 1 bis 3 zeigen die Frontplatte 15 eines Gerätegehäuses für zwei peristaltische Schlauchpumpen 20,21, deren Rollenräder 1 mit je vier Rollen 2 bestückt und von auf der Rückseite der Frontplatte 15 montierten elektrischen Antriebsmotoren 16 angetrieben sind. Jedem Rollenrad 1 mit vier Rollen 2 ist ein Andruckbügel 3 mit einer Stützfläche 4 auf der den Rollen 2 zugewandten Seite zugeordnet, wobei die Stützfläche 4 mit einem Einlaufbereich 5, einem Mittenbereich 6 und einem Auslaufbereich 7 versehen ist, wie es in Fig. 4 näher dargestellt ist. Der Andruckbügel 3 ist um eine auf der Frontplatte 15 angeordnete Schwenkachse 8 schwenkbar gelagert und an seinem entgegengesetzten Ende mit einem Spannstift 10 versehen, der einerseits in einen Spannbügel 25 eingreift und andererseits mit den Spannrasten 26, 27 einer Spannscheibe 24 zusammenwirkt, die auf der Frontplatte 15 fest montiert ist. Mit dem Spannbügel 25 ist eine Verschlußplatte 13 fest verbunden, die mittels eines an dieser angebrachten Betätigungselementes 11 verschwenkbar ist.

Die Rollen 2 der peristaltischen Schlauchpumpen 20, 21 rollen auf einer Kreisbahn mit dem Radius R1 bezogen auf die Drehachse D des Rollenrades 1 entlang der Stützfläche 4 des Andruckbügels 3, wobei die Stützfläche 4 entlang einer Kreisbahn mit dem Radius R2 um die Drehachse D des Rollenrades 1 verläuft und wobei zwischen der Stützfläche 4 und den Rollen 2 des Rollenrades 1 ein flexibler Schlauch 19 einlegbar ist. In der dargestellten Ausführungsform sind der Andruckbügel 3 und die Stützfläche 4 einstückig aus einem elastisch verformbaren Kunststoff ausgebildet. In einer nicht dargestellten Ausführungsform kann der Andruckbügel 3 auch aus metallischen Werkstoff bestehen und mit einem innenliegenden Belag aus Kunststoff versehen sein, der die Stützfläche 4 bildet. Der Andruckbügel 3 ist mit der Maßgabe vorgeformt, daß der Verlauf der Stützfläche 4 im entlasteten Zustand des Andruckbügels 3 im wesentlichen dem Verlauf der Stützfläche 4 im gespannten Zustand entspricht.

Der vorzugsweise verwendete Kunststoff ist Polyoxymethylen (POM). Vorzugsweise werden Delrin von Dupont oder Hostaform von Hoechst verwendet. Der Zugelastizitätsmodul ist vorzugsweise ≥ 3000 MPa (Megapascal). Die Biegewechselfestigkeit ist vorzugsweise ≥ 30 MPa. Die Schlagzähigkeit bei einer Raumtemperatur von 23° C ist vorzugsweise ≥ 130 KJ/m² (Kilojoule pro Quadratmeter). Die Gleitreibungszahl gegen Stahl im Trockenlauf ist vorzugsweise ≥ 0,30. Ein derart beschaffener Kunststoff POM hat sich in Versuchen als besonders geeignet für die Stützfläche 4 des Andruckbügels 3 der Schlauchpumpen 20, 21 erwiesen.

Dem Andruckbügel 4 jeder Schlauchpumpe 20, 21 ist gegenüberliegend ein an der Frontplatte 15 festmontierter Halter 17 mit zwei Durchgangsöffnungen 18 zum Einlegen eines flexiblen Schlauches 19 zugeordnet, der jeweils tangential zum Rollenrad 1 gerichtet ist und auf der Innenseite des Andruckbügels 3 an der Stützfläche 4 zur Anlage kommt.

Der Andruckbügel 4 weist einen Einlaufbereich 5, einen Mittenbereich 6 und einen Auslaufbereich 7 auf, wobei der Andruckbügel 3 zumindest im Auslaufbereich 7, vorzugsweise auch im Einlaufbereich 5, einen gegenüber dem Mittenbereich 6 vergrößerten Querschnitt aufweist. Der Mittenbereich 6 erstreckt sich, bezogen auf die Drehachse D des Rollenrades 1, über einen Winkel von 10 bis 90°, vorzugsweise von 20 bis 60°, bezogen auf die Umschlingung des Rollenrades 1 durch den Schlauch 19. Der Andruckbügel 3 erstreckt sich, bezogen auf die Drehachse D, über einen Winkel von 90° bis 180°, vorzugsweise von 120° bis 170°.

Der an einem Ende auf der Frontplatte 15 ortsfest angeordnete und auf der zur Drehachse D des Rollenrades 1 parallelen Schwenkachse 8 gelagerte Andruckbügel 3 ist an seinem anderen Ende mittels der Spannvorrichtung 9 zwischen einer Montagestellung I für den Schlauch 19 und einer Betriebsstellung II für den Schlauch 19 schwenkbar. Dazu weist die Spannvorrichtung 9 den am zweiten Ende des Andruckbügels 3 angeordneten Spannstift 10 und die um eine zur Drehachse D des Rollenrades 1 parallele Spanndrehachse S drehbare Verschlußplatte 13 mit einem Betätigungselement 11 auf. Beim Verschwenken der Verschlußplatte 13 von der Montagestellung I des Schlauches 19 (in Fig. 1 linke Schlauchpumpe 20), in die Betriebsstellung II (in Fig. 1 rechte Schlauchpumpe 21) wird der Spannstift 10 aus der einen Raste 26 der Spannscheibe 24 in deren andere Raste 27 bewegt, wobei die Spannscheibe 24 durch einen zwischen beiden Rasten 26,27 verlaufende bogenförmigen Schlitz 28 federelastisch ausgebildet ist. Dabei deckt der Verschlußdeckel 13 in der Betriebsstellung II das Rollenrad 1 sowie den eingelegten Schlauch 19 stirnseitig ab und fixiert so den Schlauch 19 in Richtung der Drehachse D des Rollenrades 1. Der Verschlußdeckel 13 ist in der Betriebsstellung II kraftschlüssig einrastbar. Das Rollenrad 1 und/oder der Andruckbügel 3 sind austauschbar.

In der Fig. 1 sind zur Schlauchpumpe 20 der Radius R1 als Rollradius der Außenseite einer jeden Rolle 2 bezogen auf die Drehachse D des Rollenrades 1 und der Radius R2 als der Abstand der Stützfläche 4 von der Mittenachse D des Rollenrades 1 definiert. Das Rollenrad 1 und/oder der Andruckbügel 3 sind hinsichtlich der Radiendifferenz R2-R1 mit der Maßgabe auswählbar, daß in der Montagestellung I ein vorgegebener Schlauch 19 mit einem Außendurchmesser kleiner als R2-R1 einlegbar ist. Das Rollenrad 1 und/oder der Andruckbügel 3 sind hinsichtlich der Radiendifferenz R2-R1 mit der Maßgabe auswählbar, daß ein vorgegebener Schlauch mit einer Wandungsstärke von < R2-R1/2 einsetzbar ist.

Die dargestellten peristaltischen Schlauchpumpen 20,21 bilden eine Arthroskopiepumpe, bei welche die in Fig. 1 links dargestellte Schlauchpumpe 20 die Saugseite und die in Fig. 1 rechts dargestellte Schlauchpumpe 21 die Spülseite bilden. Die Schlauchpumpe 20 der Saugseite dreht im Uhrzeigersinn. Die Schlauchpumpe 21 der Spülseite dreht im Gegenuhrzeigersinn. Beiden Schlauchpumpen 20,21 sind Halter 22 für den Schlauch 19 zugeordnet. In den Haltern 22 sind Drucksensoren angeordnet. Zwischen den beiden Schlauchpumpen 20,21 umfaßt die Frontplatte 15 ein Fenster 23 für ein Display zur Anzeige der Werte von Druck, Durchflußmenge u.dgl. der Arthroskopiepumpe.

In einer alternativen Ausführungsform weist der Andruckbügel 3 zumindest im Mittenbereich 6 eine schlitzförmige Ausnehmung auf, die entlang einer Kreisbahn un die Drehachse D des Rollenrades 1 verläuft.

## Patentansprüche

1. Peristaltische Schlauchpumpe mit einem um eine Rollenraddrehachse D drehbaren Rollenrad (1) mit auf dem Rollenrad (1) angebrachten Rollen (2), wobei die Rollen (2) auf einer Kreisbahn mit dem Radius R1, bezogen auf die Rollenraddrehachse D, abrollen, und mit einem Andruckbügel (3) mit einer Stützfläche (4), wobei die Stützfläche (4) entlang einer Kreisbahn mit dem Radius R2 um die Drehachse D des Rollenrades (1) verläuft, und wobei zwischen der Stützfläche (4) und den Rollen (2) des Rollenrades (1) ein flexibler Schlauch (19) einlegbar ist,
**dadurch gekennzeichnet,**
**daß** die Stützfläche (4) aus einem elastisch verformbaren Kunststoff gebildet ist, und
**daß** der Andruckbügel (3) mit der Maßgabe vorgeformt ist, daß der Verlauf der Stützfläche (4) im entlasteten Zustand des Andruckbügels (3), der einer Montageposition des Andruckbügels (3) entspricht in welcher der Schlauch (19) einlegbar ist, im wesentlichen dem Verlauf der Stützfläche (4) in gespanntem Zustand, der einer Betriebsposition entspricht, in welcher die Stützfläche (9) gegenüber der Montageposition in Richtung zur Rollenraddrehachse D bewegt ist, wobei der Schlauch (19) zwischen Rollen (2) und Stutzfläche (4) geklemmt wird, entspricht.

2. Peristaltische Schlauchpumpe nach Anspruch 1, **dadurch gekennzeichnet, daß** der Andruckbügel (3) aus dem elastisch verformbaren Kunststoff gebildet ist.

3. Peristaltische Schlauchpumpe nach Anspruch 1 oder 2, **dadurch gekennzeichnet, daß** der Kunststoff Polyoxymethylen (POM) ist.

4. Peristaltische Schlauchpumpe nach einem der Ansprüche 1 bis 3, **dadurch gekennzeichnet, daß** der Kunststoff einen Zugelastizitätsmodul von ≥ 1000 MPa, vorzugsweise ≥ 3000 MPa (Megapascal), eine Biegewechselfestigkeit von ≥ 10 MPa, vorzugsweise ≥ 30 MPa und eine Schlagzähigkeit bei einer Raumtemperatur von 23° C von ≥ 70 KJ/m², vorzugsweise ≥ 130 KJ/m² (Kilojoule pro Quadratmeter) aufweist.

5. Peristaltische Schlauchpumpe nach einem der Ansprüche 1 bis 4, **dadurch gekennzeichnet, daß** der Andruckbügel (3) einen Einlaufbereich (5), einen Mittenbereich (6) und einen Auslaufbereich (7) aufweist, wobei zumindest der Auslaufbereich (7), vorzugsweise auch der Einlaufbereich (5), einem gegenüber dem Mittenbereich (6) vergrößerten Querschnitt, vorzugsweise eine in Richtungen orthogonal zur Stützfläche vergrößerte Dicke, aufweist.

6. Peristaltische Schlauchpumpe nach einem der Ansprüche 1 bis 5, **dadurch gekennzeichnet, daß** der Mittenbereich (6), bezogen auf die Rollenraddrehachse D, sich über einen Winkel von 10° bis 90°, vorzugsweise von 20° bis 60°, erstreckt.

7. Peristaltische Schlauchpumpe nach einem der Ansprüche 1 bis 6, **dadurch gekennzeichnet, daß** sich der Andruckbügel (3), bezogen auf die Rollenraddrehachse D, über einen Winkel von 90° bis 180°, vorzugsweise von 120° bis 170°, erstreckt.

8. Peristaltische Schlauchpumpe nach einem der Ansprüche 1 bis 7, **dadurch gekennzeichnet, daß** der Andruckbügel (3) an einem ersten Ende auf einer an der Schlauchpumpe (20,21) ortsfest eingerichteten und zur Drehachse (D) des Rollenrades (1) parallelen Schwenkachse (8) gelagert ist und an seinem zweiten Ende mittels einer Spannvorrichtung (9) zwischen einer Schlauchmontagestellung und einer Betriebsstellung schwenkbar ist.

9. Peristaltische Schlauchpumpe nach einem der Ansprüche 1 bis 8, **dadurch gekennzeichnet, daß** die Spannvorrichtung (9) einen an dem zweiten Ende des Andruckbügels eingerichteten Spannstift (10) und eine um eine zur Drehachse (D) des Rollenrades (1) parallele Spanndrehachse S drehbare Verschlußplatte (13) aufweist, die mit dem Spannstift (10) mit der Maßgabe wechselwirkt, daß beim Verdrehen der Verschlußplatte (13) von der Schlauchmontagestellung (I) in die Betriebstellung (II) der Spannstift (10) aus einer ersten Raste (26) in eien zweite Raste (27) einer Spannscheibe (24) gedrückt wird.

10. Peristaltische Schlauchpumpe nach einem der Ansprüche 1 bis 9, **dadurch gekennzeichnet, daß** die Verschlußplatte (13) in der Betriebstellung (II) das Rollenrad (1) sowie den darum eingelegten Schlauch (19) stirnseitig abdeckt und vorzugsweise so den Schlauch (19) in Richtung der Drehachse (D) des Rollenrades (1) fixiert.

11. Peristaltische Schlauchpumpe nach einem der Ansprüche 1 bis 10, **dadurch gekennzeichnet, daß** die Verschlußplatte (13) in der Betriebstellung (II) kraftschlüssig einrastbar ist.

12. Peristaltische Schlauchpumpe nach einem der Ansprüche 1 bis 11, **dadurch gekennzeichnet, daß** das Rollenrad (1) und/oder der Andruckbügel (3) austauschbar sind.

13. Peristaltische Schlauchpumpe nach einem der Ansprüche 1 bis 12, **dadurch gekennzeichnet, daß** das Rollenrad (1) und/oder der Andruckbügel (3) hinsichtlich der Radiendifferenz R2 - R1 nach mit der Maßgabe auswählbar sind, daß in der Montagestellung (I) ein vorgegebener Schlauch (19) mit einem Außendurchmesser kleiner als R2 - R1 einlegbar ist.

14. Peristaltische Schlauchpumpe nach einem der Ansprüche 1 bis 13, **dadurch gekennzeichnet, daß** das Rollenrad (1) und/oder der Andruckbügel (3) hinsichtlich der Radiendifferenz R2 - R1 nach mit der Maßgabe auswählbar sind, daß ein vorgegebener Schlauch (19) mit einer Wandungsstärke von kleiner (R2-R1)/2 einsetzbar ist.

## Claims

1. A peristaltic hose pump comprising a roller wheel (1) rotatable about an axis of rotation D of the roller wheel, rollers (2) mounted on said roller wheel (1), said rollers (2) rolling on a circular path having the radius R1 relative to said axis of rotation D of the roller wheel, and comprising a pressing bracket (3) having a supporting surface (4), said supporting surface (4) extending in a circular path having the radius R2 around said axis of rotation D of the roller wheel (1), and between said supporting surface (4) and said rollers (2) of said roller wheel (1) a flexible hose (19) being insertable,
**characterized by**
that said supporting surface (4) is made from an elastically deformable plastic material, and
that said pressing bracket (3) is preformed such that the shape of said supporting surface (4) in the released condition of said pressing bracket (3), which corresponds to a mounting position of said pressing bracket (3), in which said hose (19) is insertable, substantially corresponds to the shape of said supporting surface (4) in the tightened condition, which corresponds to an operating position, in which said supporting surface (4) is moved relative to said mounting position in the direction towards said axis of rotation D of the roller wheel, said hose (19) being clamped between said rollers (2) and said supporting surface (4).

2. A peristaltic hose pump according to claim 1, **characterized by** that said pressing bracket (3) is made from said elastically deformable plastic material.

3. A peristaltic hose pump according to claim 1 or 2, **characterized by** that said plastic material is polyoxymethylene (POM).

4. A peristaltic hose pump according to one of claims 1 to 3, **characterized by** that said plastic material has a modulus of elasticity in tension of ≥ 1,000 MPa, preferably ≥ 3,000 MPa (megapascal), a bending fatigue strength ≥ 10 MPa, preferably ≥ 30 MPa and an impact strength at ambient temperature of 23 °C of ≥ 70 KJ/m2, preferably ≥ 130 KJ/m2 (kilojoule per square meter).

5. A peristaltic hose pump according to one of claims 1 to 4, **characterized by** that said pressing bracket (3) has an entry section (5), a central section (6) and an exit section (7), wherein at least said exit section (7), preferably also said entry section (5), has a larger cross section compared to said central section (6), preferably a larger thickness in the directions orthogonal to said supporting surface.

6. A peristaltic hose pump according to one of claims 1 to 5, **characterized by** that said central section (6), relative to said axis of rotation D of the roller wheel, extends over an angle from 10° to 90°, preferably from 20° to 60°.

7. A peristaltic hose pump according to one of claims 1 to 6, **characterized by** that said pressing bracket (3), relative to said axis of rotation D of the roller, extends over an angle from 90° to 180°, preferably from 120° to 170°.

8. A peristaltic hose pump according to one of claims 1 to 7, **characterized by** that said pressing bracket (3) is supported at a first end on a rocking shaft (8) provided stationarily at the hose pump (20, 21) and parallely to said axis of rotation (D) of said roller wheel (1), and is rotatable at its second end by means of a tensioning device (9) between a hose mounting position and an operating position.

9. A peristaltic hose pump according to one of claims 1 to 8, **characterized by** that said tensioning device (9) comprises a roll pin (10) provided at the second end of said pressing bracket and a closure plate (13) rotatable about a tensioning axis of rotation S being parallel to said axis of rotation (D) of said roller wheel (1), said closure plate (13) interacting with said roll pin (10) such that, when said closure plate (13) is rotated from said hose mounting position (I) into said operating position (II), said roll pin (10) is pressed out of a first notch (26) into a second notch (27) of a tensioning disk (24).

10. A peristaltic hose pump according to one of claims 1 to 9, **characterized by** that in said operating position (II), said closure plate (13) covers said roller wheel (1) and said hose (19) inserted therein at the front and thus preferably fixes said hose (19) in the direction of said axis of rotation (D) of said roller wheel (1).

11. A peristaltic hose pump according to one of claims 1 to 10, **characterized by** that in said operating position (II), said closure plate (13) is engageable by frictional action.

12. A peristaltic hose pump according to one of claims 1 to 11, **characterized by** that said roller wheel (1) and/or said pressing bracket (3) are exchangeable.

13. A peristaltic hose pump according to one of claims 1 to 12, **characterized by** that said roller wheel (1) and/or said pressing bracket (3) can be selected with regard to the radius difference R2 - R1 such that in said mounting position (I), a given hose (19) having an outer diameter smaller than R2 - R1 is insertable.

14. A peristaltic hose pump according to one of claims 1 to 13, **characterized by** that said roller wheel (1) and/or said pressing bracket (3) can be selected with respect to the radius difference R2 - R1 such that a given hose (19) having a wall thickness lower than (R2-R1)/2 can be used.

## Revendications

1. Pompe à tuyaux péristaltique comprenant une roue à rouleaux (1) rotative autour d'un axe de rotation D de la roue à rouleaux, des rouleaux (2) montés sur cette roue à rouleaux (1), ces rouleaux (2) se déroulant sur une course circulaire avec le rayon R1, par rapport à cet axe de rotation D de la roue à rouleaux, et comprenant un étrier de pression (3) ayant une surface de support (4), cette surface de support (4) s'étendant en une course circulaire avec le rayon R2 autour de cet axe de rotation D de cette roue à rouleaux (1), et entre cette surface de support (4) et ces rouleaux (2) de cette roue à rouleaux (1), un tuyau élastique (19) étant insérable,
**caractérisée en ce**
**que** cette surface de support (4) est fabriquée à partir d'un matériau plastique déformable élastiquement, et
**que** cet étrier de pression (3) est préformé de telle manière que la course de cette surface de support (4) dans l'état relâché de cet étrier de pression (3), qui correspond à une position de montage de cet étrier de pression (3), dans laquelle ce tuyau (19) est insérable, essentiellement correspond à la course de cette surface de support (4) dans l'état tendu, qui correspond à une position de marche, dans laquelle cette surface de support (4) est déplacée par rapport à cette position de montage en direction vers cet axe de rotation D de la roue à rouleaux, ce tuyau (19) étant serré entre ces rouleaux (2) et cette surface de support (4).

2. Pompe à tuyaux péristaltique selon la revendication 1, **caractérisée en ce que** cet étrier de pression (3) est fabriqué à partir de ce matériau plastique déformable élastiquement.

3. Pompe à tuyaux péristaltique selon la revendication 1 ou 2, **caractérisée en ce que** ce matériau plastique est le polyoxyméthylène (POM).

4. Pompe à tuyaux péristaltique selon une des revendications 1 à 3, **caractérisée en ce que** ce matériau plastique a un module d'élasticité de ≥ 1,000 MPa, de préférence de ≥ 3,000 MPa (méga-pascal), une résistance à la flexion alternée de ≥ 10 MPa, de préférence de ≥ 30 MPa et une résilience à la température ambiante de 23 °C de ≥ 70 KJ/m2, de préférence de ≥ 130 KJ/m2 (kilojoule par mètre carré).

5. Pompe à tuyaux péristaltique selon une des revendications 1 à 4, **caractérisée en ce que** cet étrier de pression (3) a une section d'entrée (5), une section centrale (6) et une section de sortie (7), dans laquelle au moins cette section de sortie (7), de préférence aussi cette section d'entrée (5), a une section en coupe supérieure à celle de cette section centrale (6), de préférence une épaisseur supérieure dans les directions orthogonales à cette surface de support.

6. Pompe à tuyaux péristaltique selon une des revendications 1 à 5, **caractérisée en ce que** cette section centrale (6), par rapport à cet axe de rotation D de la roue à rouleaux, s'étend sur un angle de 10° à 90°, de préférence de 20° à 60°.

7. Pompe à tuyaux péristaltique selon une des revendications 1 à 6, **caractérisée en ce que** cet étrier de pression (3), par rapport à cet axe de rotation D de la roue à rouleaux, s'étend sur un angle de 90° à 180°, de préférence de 120° à 170°.

8. Pompe à tuyaux péristaltique selon une des revendications 1 à 7, **caractérisée en ce que** cet étrier de pression (3) est logé à une première extrémité sur un pivot (8) prévu stationnairement à la pompe à tuyaux (20, 21) et parallèlement à cet axe de rotation (D) de cette roue à rouleaux (1), et est pivotable à sa deuxième extrémité au moyen d'un dispositif de serrage (9) entre une position de montage du tuyau et une position de marche.

9. Pompe à tuyaux péristaltique selon une des revendications 1 à 8, **caractérisée en ce que** ce dispositif de serrage (9) comprend une goupille de serrage (10) prévue à la deuxième extrémité de cet étrier de pression et une plaque de fermeture (13) rotative autour d'un axe de rotation de serrage S en parallèle à cet axe de rotation (D) de cette roue à rouleaux (1), ladite plaque de fermeture (13) interagissant avec cette goupille de serrage (10) de sorte que, si cette plaque de fermeture (13) est tournée à partir de cette position de montage (I) du tuyau dans cette position de marche (II), cette goupille de serrage (10) soit pressée à partir d'un premier cran (26) dans un deuxième cran (27) d'un disque de serrage (24).

10. Pompe à tuyaux péristaltique selon une des revendications 1 à 9, **caractérisée en ce que** dans cette position de marche (II), cette plaque de fermeture (13) recouvre au front cette roue à rouleaux (1) et ce tuyau (19) inséré là-dedans et donc de préférence fixe ce tuyau (19) en direction de cet axe de rotation (D) de cette roue à rouleaux (1).

11. Pompe à tuyaux péristaltique selon une des revendications 1 à 10, **caractérisée en ce que** dans cette position de marche (II), cette plaque de fermeture (13) est encliquetable par adhérence.

12. Pompe à tuyaux péristaltique selon une des revendications 1 à 11, **caractérisée en ce que** cette roue à rouleaux (1) et/ou cet étrier de pression (3) sont échangeables.

13. Pompe à tuyaux péristaltique selon une des revendications 1 à 12, **caractérisée en ce que** cette roue à rouleaux (1) et/ou cet étrier de pression (3) peuvent être choisis par rapport à la différence des rayons R2 - R1 de sorte que dans cette position de montage (I), un tuyau (19) défini ayant un diamètre extérieur inférieur à R2 - R1 soit insérable.

14. Pompe à tuyaux péristaltique selon une des revendications 1 à 13, **caractérisée en ce que** cette roue à rouleaux (1) et/ou cet étrier de pression (3) peuvent être choisis par rapport à la différence des rayons R2 - R1 de sorte qu'un tuyau (19) défini ayant une épaisseur de la paroi inférieure à (R2-R1)/2 puisse être utilisé.
